# EUROPÄISCHE PATENTSCHRIFT

(11) **EP 3 380 246 B1**
(45) Veröffentlichungstag und Bekanntmachung des Hinweises auf die Patenterteilung: **25.09.2019**
(21) Anmeldenummer: 16801490.0
(22) Anmeldetag: 25.11.2016
(51) Int. Cl.: B02C 18/06, B02C 18/20

(54) **MESSERKOPFSCHEIBE MIT VERBESSERTEM TRANSPORTVERHALTEN UND VERBESSERTER HYGIENE**
CUTTER HEAD DISC WITH IMPROVED TRANSPORT CHARACTERISTICS AND IMPROVED HYGIENE
DISQUE DE TÊTE PORTE-LAMES AVEC COMPORTEMENT DE TRANSPORT AMELIORÉ ET HYGIÈNE AMELIORÉE

(30) Priorität: 27.11.2015 DE 102015223532
(43) Veröffentlichungstag der Anmeldung: 03.10.2018
(73) Patentinhaber: GEA Food Solutions Germany GmbH, 35216 Biedenkopf-Wallau (DE)
(72) Erfinder: JAKOBI, Norbert, 35216 Biedenkopf (DE)
(74) Vertreter: Kutzenberger Wolff & Partner
(86) Internationale Anmeldenummer: PCT/EP2016/078863
(87) Internationale Veröffentlichungsnummer: WO 2017/089573

(56) Entgegenhaltungen:
- DE-A1- 3 012 595
- DE-A1- 10 316 303
- DE-U1- 9 204 639
- DE-U1-202009 014 313

## Beschreibung

Die vorliegende Erfindung betrifft eine Messerkopfscheibe für einen Kutter oder vergleichbare Zerkleinerungsmaschinen oder Mischer in der Lebensmittelindustrie, an der mindestens ein Messer anbringbar ist und die einen Kern aufweist, an dessen Umfang eine Ummantelung vorgesehen ist, wobei an dem Kern zwei Befestigungsbolzen pro Messer vorgesehen sind. Des Weiteren betrifft die vorliegende Erfindung einen Messerkopf und ein Set bestehend aus mehreren Messerkopfscheiben.

Die gattungsgemäße Messerkopfscheibe bzw. der Messerkopf sind aus dem Stand der Technik, beispielsweise der DE 103 16 303 A1, der EP 1 798 009 B1, der EP 1 680 228 B1, der DE 23 38 145, der EP 0 941 154 sowie der CH 345 812 bekannt und werden in Kuttern, in denen Lebensmittel, insbesondere Fleisch, zerkleinert und zu beispielsweise Brät oder einer Emulsion verarbeitet werden, eingesetzt, wobei beispielsweise gefrorene Fleischstücke, Frischfleisch und Zusatzstoffe, wie z. B. Gewürze, vorzugsweise nacheinander in den Kutter gefüllt werden. Dabei dreht sich eine Schüssel des Kutters, in der sich das zu zerkleinernde Lebensmittel befindet, in Richtung des motorisch angetriebenen, sich drehenden Messerkopfs, wodurch das Lebensmittelprodukt zerkleinert und/oder gemischt wird. Durch die Drehbewegung der Schüssel gelangt das Lebensmittel immer wieder in Kontakt mit den Messern, die sich an dem Messerkopf befinden. Andere Beispiele von Messerkopfscheiben sind in DE 20 2009 014 313 U1, DE 92 04 639 U1 und DE 30 12 595 A1 bekannt. Die o.g. DE 103 16 303 A1 offenbart eine Messerscheibe gemäß dem Oberbegriff des Anspruchs 1.

Für den Fachmann besteht ständig die Aufgabe die Messerkopfscheibe und/oder den Messerkopf einfacher zu gestalten und/oder dessen Hygiene zu optimieren.

Gelöst wird die Aufgabe mit einer Messerkopfscheibe für eine Zerkleinerungsvorrichtung und/oder einen Mischer gemäß Anspruch 1.

Die zu diesem Gegenstand der vorliegenden Erfindung gemachten Ausführungen gelten für die anderen Gegenstände gleichermaßen und umgekehrt.

Die vorliegende Erfindung betrifft eine Messerkopfscheibe für eine Zerkleinerungsvorrichtung und/oder einen Mischer, insbesondere einen Kutter (im Folgenden "Kutter"), mit dem Lebensmittel, insbesondere Fleisch, aber auch Gemüse oder Getreide oder nussartige Produkte, zerkleinert und miteinander vermischt werden. An der Messerkopfscheibe ist mindestens ein, vorzugsweise mehrere Messer anbringbar und zwar so, dass sie, insbesondere zum Schärfen oder bei Lebensmittelproduktwechsel, leicht austauschbar sind. Die erfindungsgemäße Messerkopfscheibe ist vorzugsweise im Wesentlichen kreisscheibenförmig gestaltet, d.h. die Kontur jeder Stirnseite ist vorzugsweise kreisförmig. Die Messerkopfscheibe weist einen Kern, insbesondere einen metallischen Kern auf, an dessen Umfang, insbesondere an dessen kreisförmigem Umfang eine Ummantelung aus Kunststoff, vorgesehen ist, deren Aufgaben typischerweise in der Vorspannung der Messerkopfscheiben zueinander, der hygienegerechten Abdichtung der Prinzip bedingten Spalte, einer gewissen Dämpfung und Minimierung von Korrosion, auch Spaltkorrosion liegen. Die erfindungsgemäße Messerkopfscheibe weist eine erste und zweite Stirnseite auf, wobei an beiden Stirnseiten jeweils mindestens eine, vorzugsweise zwei Messeranlageflächen vorgesehen sind, an denen das Messer nach dessen Montage an der Messerkopfscheibe anliegt. Im Bereich dieser Messeranlageflächen sind an dem Kern der Messerkopfscheibe Befestigungsbolzen vorgesehen, die aus dem Kern herausstehen und die in eine komplementäre Öffnung in dem Messer eingeführt werden. Pro Messer sind mehrere, vorzugsweise jedoch zwei Befestigungsbolzen vorgesehen, mindestens jedoch einer.

Erfindungsgemäß ist jeder Befestigungsbolzen irreversibel mit dem Kern verbunden. Irreversibel im Sinne der Erfindung bedeutet, dass der Befestigungsbolzen nur von dem Kern entfernt werden kann, indem er zerstört wird. Einstückig im Sinne der Erfindung bedeutet, dass der Kern und der jeweilige Bolzen aus einem Stück gefertigt sind und nicht nachträglich miteinander verbunden wurden.

Bolzen im Sinne der vorliegenden Erfindung haben vorzugsweise einen kreisförmigen Querschnitt und sind besonders bevorzugt einteilig, können aber auch anders gestaltet sein, beispielsweise oval, rechteckig, u-förmig, mit Verzahnung sowie mehrteilig ausgeführt sein.

Formen mit nicht kreisförmigem Querschnitt weisen den Vorteil auf, dass eine Verdrehsicherung direkt gegeben ist und dementsprechend ein Bolzen pro Messer ausreicht.

Der Kern der erfindungsgemäßen Messerkopfscheibe ist geschlossen oder zumindest mehr geschlossen als bei aus dem Stand der Technik bekannten Messerkopfscheiben, wodurch eine verbesserte Hygiene gegeben ist. Bei turnusmäßiger, beispielsweise täglicher Reinigung ist es nun nicht mehr erforderlich, Bolzen oder bolzenartige Teile zu demontieren und nach erfolgter Reinigung wieder zu montieren. Die Bolzen können folglich auch nicht mehr verloren werden und/oder auch nicht mehr beispielsweise nach der Reinigung falsch montiert werden. Die einzelne Messerkopfscheibe kann gekennzeichnet und dadurch ihre Stellung innerhalb des Messerkopfs festgelegt werden, was das Potential für fehlerhafte Montage spürbar minimiert. Die erfindungsgemäße Messerkopfscheibe ist einfach zu wuchten und kann bei sehr hohen Umfangsgeschwindigkeiten von beispielsweise ca. 180 m/s, an der Messerspitze gemessen, betrieben werden.

Ein weiterer erfindungsgemäßer oder bevorzugter Gegenstand der vorliegenden Erfindung ist eine Messerkopfscheibe, die eine erste und eine zweite Stirnseite aufweist, an der jeweils mindestens ein Messer anbringbar ist, wobei jede Stirnseite eine Messeranlagefläche aufweist, die zueinander verdreht sind.

Die zu diesem Gegenstand der vorliegenden Erfindung gemachten Ausführungen gelten für die anderen Gegenstände gleichermaßen und umgekehrt.

Erfindungsgemäß ist die erfindungsgemäße Messerkopfscheibe nun so ausgebildet, dass die erste Messeranlagefläche an der ersten Stirnseite und die zweite Messeranlagefläche an der zweiten, der ersten gegenüberliegenden, Stirnseite der Messerkopfscheibe vorgesehen ist. Die Messeranlageflächen befinden sich somit an gegenüberliegenden Stirnseiten der Messerkopfscheibe. Dadurch sind die beiden Messer im Wesentlichen um die Dicke der Messerkopfscheibe gegeneinander versetzt, es können aber sehr kompakte Messerebenen realisiert werden. Erfindungsgemäß sind die Befestigungsbolzen auf den beiden Ebenen und damit die Messer um einen Winkel, beispielsweise 45, 60 oder 90° oder gar nicht versetzt, wodurch das Schneid- und/oder Förderverhalten des Messerkopfes einstellbar bzw. an das Lebensmittelprodukt anpassbar wird. Durch die kompakte Bauweise des Messerkopfes, der mit den erfindungsgemäßen Messerkopfscheiben aufgebaut ist, können die resultierenden Kräfte auf die Lagerung des Messerkopfes reduziert oder zumindest beeinflusst werden. Es können typischerweise bis zu vier Messer an einer Messerkopfscheibe vorgesehen werden. Jedes Messer kann aber auch durch ein Füllstück ersetzt werden.

Gemäß einer weiteren bevorzugten Ausführungsform der vorliegenden Erfindung weist die Messerkopfscheibe vorzugsweise zwei Schultern pro Messeraufnahme auf, deren Höhe im Wesentlichen gleich oder etwas geringer ist als die Dicke des Fußes des Messers und deren Abstand im Wesentlichen dem Breitenmaß des Fußes des Messers entspricht. Die Schultern stellen unter anderem die Abdichtung an der Stoßstelle der Messer bzw. Füllstücke sicher und sind vorzugsweise Bestandteil der Ummantelung, die Funktion der Schultern kann aber auch im Wesentlichen in die Messer integriert sein, beispielsweise wenn diese im Bereich ihres Fußes bauchartig und/oder der Form des Messerkopfes folgend gestaltet sind. Für den Fall, dass die Befestigungsbolzen auf den beiden Stirnseiten versetzt zueinander vorgesehen sind, sind es die Schultern üblicherweise auch, zumindest wenn Messer der gleichen Gestalt, zum Beispiel im Wesentlichen gerade Messer, miteinander kombiniert werden. Werden hingegen beispielsweise gerade Messer in der ersten Ebene mit gekröpften Messern in der zweiten Ebene miteinander kombiniert, dann ist es für den Fachmann verständlich, dass die Befestigungsbereiche der Messer so gestaltet sein können, dass sie auch mit nicht zueinander versetzt vorgesehenen Schultern zusammenwirken können.

Vorzugsweise sind die gegenüberliegenden Stirnseiten so gestaltet, dass sie parallel zueinander sind. Besonders bevorzugt stehen die beiden Seiten aber unter einem vorzugsweise kleinen Winkel zueinander, wobei der Winkel beispielsweise 3 Grad beträgt.

Vorzugsweise weist die Messerkopfscheibe mindestens einen, vorzugsweise mehrere Magnete auf, mit denen jeweils mindestens ein Messer an der Messerkopfscheibe fixierbar ist, bevor die Messerkopfscheibe im Bereich des Messerkopfes an der Welle eingespannt ist. Erfindungsgemäß befinden sich mindestens ein Magnet auf der ersten Stirnseite und mindestens ein Magnet auf der zweiten Stirnseite der erfindungsgemäßen Messerkopfscheibe, sofern auf beiden Stirnseiten Messer vorgesehen sind.

Vorzugsweise weist die Messerkopfscheibe einen Abdichtungsrand auf, der an beiden Stirnseiten vorgesehen ist. Mit dem Abdichtungsrand wird verhindert, dass das zu zerkleinernde Lebensmittel zwischen das Messer und die Messerkopfscheibe gerät, wodurch es zu mangelhaften Hygienebedingungen kommen kann.

Vorzugsweise weist die Messerkopfscheibe Ausnehmungen auf, in die jeweils ein oder kein oder mehrere Gewichte einfügbar sind. Die Ausnehmungen sind dabei so ausgebildet, dass die Gewichte, die in die jeweiligen Ausnehmungen einfügbar sind, bezogen auf die Mittelebene der Messerkopfscheibe vorzugsweise asymmetrisch vorgesehen sind. Die Mittelebene ist dabei die Ebene, die die Mitte zwischen der ersten und der zweiten Stirnfläche darstellt.

Ein weiterer Gegenstand der vorliegenden Erfindung ist ein Messerkopf aufweisend mindestens eine Messerkopfscheibe, an der mindestens ein, vorzugsweise mehrere Messer, insbesondere an gegenüberliegenden Stirnseiten der Messerkopfscheibe, angebracht sind.

Die zu diesem Gegenstand der vorliegenden Erfindung gemachten Ausführungen gelten für die anderen Gegenstände gleichermaßen und umgekehrt.

Vorzugsweise weist der Messerkopf mindestens eine zusätzliche Messerkopfscheibe auf, an der zwei Messer an derselben Stirnseite oder an gegenüberliegenden Stirnseiten angeordnet sind.

Vorzugsweise ist an den Stirnseiten einer Messerkopfscheibe jeweils ein oder 2 Messer angebracht, wobei das/die Messer auf der einen Stirnseite in einem Winkel zu dem/den Messern auf der gegenüberliegenden Stirnseite vorgesehen sind.

Noch ein Gegenstand der vorliegenden Erfindung ist ein Set bestehend aus mehreren erfindungsgemäßen Messerkopfscheiben, wobei die Winkel, in denen die Messeranlageflächen (16, 17) an der jeweiligen Messerkopfscheibe vorgesehen sind, von Messerkopfscheibe zu Messerkopfscheibe zumindest teilweise unterschiedlich ist.

Bei einer Messerkopfscheibe können die Messer beispielweise ohne einen Winkelversatz vorgesehen sein. Bei der nächsten kann dann ein Versatz von 45° und bei der übernächsten ein Versatz von 60 oder 90° gewünscht sein. Jede Messerkopfscheibe weist vorzugsweise eine Kennzeichnung beispielsweise eine eingeprägte oder gelaserte Nummer auf, aufgrund derer der Werker weiß in welcher Reihenfolge die Messerkopfscheiben an der Welle des Messerkopfes montiert werden müssen.

Im Folgenden werden die Erfindungen anhand der **Figuren 1 bis 4** erläutert. Diese Erläuterungen sind lediglich beispielhaft und schränken den allgemeinen Erfindungsgedanken nicht ein.
- **Figur 1**: zeigt die erfindungsgemäße Messerkopfscheibe.
- **Figuren 2 bis 5**: zeigen jeweils eine Konfiguration der Messer an der erfindungsgemäßen Messerkopfscheibe.

Figur **1** zeigt eine erste Ausführungsform der Vor- und Rückseite der erfindungsgemäßen Messerkopfscheibe, die eine erste Stirnseite 6 und eine zweite Stirnseite 10 aufweist, die einander gegenüberliegen. Die Kontur der Stirnseite ist jeweils kreisförmig. Die Stirnseiten sind um die Dicke der Messerkopfscheibe voneinander beabstandet. Die Messerkopfscheibe ist insgesamt im Wesentlichen kreisscheibenförmig vorgesehen. Die Messerkopfscheibe 1 weist einen Kern 9, hier einen metallischen-, insbesondere Stahlkern auf, an dessen Umfang eine kreisringförmige Ummantelung aus Kunststoff vorgesehen ist. Diese Kunststoffummantelung dient besonders bevorzugt auch als Abdichtungsrand zwischen dem an der Messerkopfscheibe anliegenden Messer und der Messerkopfscheibe. An dem Kern 9 sind pro Messer zwei Befestigungsbolzen 4 vorgesehen, die erfindungsgemäß irreversibel mit dem Kern verbunden oder einstückig mit diesem vorgesehen sind. Dadurch stellt diese Verbindung kein Hygiene- und kein Sicherheitsrisiko dar. In dem vorliegenden Fall weist jede Stirnfläche 14, 15 jeweils eine Messeranlagefläche 16, 17 auf, an der jeweils zwei Messer 8 im montierten Zustand anliegen können. Vorzugsweise weist die Messerkopfscheibe in ihrem Randbereich der Messeranlagefläche eine Schulter 11 auf, an der der Fuß des Messers anliegt. Die oben erwähnte Schulter ist vorzugsweise im Bereich der Ummantelung 3 vorgesehen. In den vorzugsweise vorgesehenen Ausnehmungen 5 können Gewichte zur Auswuchtung des Messers vorgesehen werden. Mit dem wahlweise vorhandenen Stift 13 kann eine Falschmontage des Messers an der Messerkopfscheibe verhindert werden. Die Messerkopfscheibe weist eine Markierung, hier eine "1" auf, mit der ihre Stellung innerhalb des Messerkopfes eindeutig festgelegt ist.

Die Figuren 2 und 3 zeigen die Messerkopfscheibe gemäß Figur 1, an der in dem vorliegenden Fall an jeder Messeraufnahme 16, 17 ein Messer 8 und eine Füllscheibe 18 vorgesehen ist. Nach der Montage greift ein Stift 13 jeweils in eine Ausnehmung 12 in dem Messer bzw. in der Füllscheibe ein, so dass eine um 180° gedrehte Montage des Messers an der Messerkopfscheibe unmöglich ist. Es ist deutlich in Figur 2 zu erkennen, dass eine der Füllplatten zwei Ausnehmungen 12 aufweisen kann. Dadurch wird zu Wuchtzwecken das Gewicht dieser Füllplatte vermindert. In Figur 3 ist die Messerkopfscheibe mit vier Messern bestückt, wobei die Messer auf den beiden Stirnseiten nicht zueinander verdreht sind.

Die Figuren 4 und 5 zeigen jeweils eine Ausführungsform, bei der die Messer an der einen Stirnseite der Messerkopfscheibe um 45° (Figur 4) bzw. 90° (Figur 5) zu den Messern an der anderen Stirnseite versetzt sind. Dementsprechend sind die Befestigungsbolzen, wahlweise der Stift 13 bzw. die wahlweise die Schultern 11 ebenfalls versetzt.

### Bezugszeichenliste

- 1: Messerkopfscheibe mit metallischem Kern und Kunststoffummantelung
- 2: 12-Kant-Aufnahme für die Antriebswelle und Exzenterhaltebolzen für die Befestigung der Messer
- 3: Kunststoffummantelung, Abdichtungsrand
- 4: Befestigungsbolzen für die Messer
- 5: Aufnahmebohrung für Gewichtsausgleich
- 6: Erste Stirnseite
- 7: Ausnehmung im Messer oder in der Füllscheibe zur Aufnahme des Befestigungsbolzens
- 8: Messer
- 9: Kern, metallischer Kern
- 10: Zweite Stirnseite
- 11: Schulter
- 12: Wuchtausnehmung
- 13: Stift
- 14: erste Stirnseite
- 15: zweite Stirnseite
- 16: erste Messeranlagefläche
- 17: zweite Messeranlagefläche
- 18: Füllstück

## Patentansprüche

1. Messerkopfscheibe (1) für eine Zerkleinerungsvorrichtung und/oder einen Mischer, an der mindestens ein Messer (8) anbringbar ist und die einen Kern (9) aufweist, an dessen Umfang eine Ummantelung (3) aus Kunststoff vorgesehen ist, wobei an dem Kern (9) mindestens ein Befestigungsbolzen (4) pro Messer (8) vorgesehen ist, **dadurch gekennzeichnet, dass** sie eine erste und eine zweite Stirnseite (6, 10) aufweist, wobei an beiden Stirnseiten jeweils mindestens ein Messer (8) anbringbar ist, wobei beide Stirnseiten (6, 10) eine Messeranlagefläche (16, 17) aufweisen, die Messeranlageflächen (16, 17) zueinander verdreht sind und die Befestigungsbolzen (4) irreversibel mit dem Kern verbunden sind.

2. Messerkopfscheibe (1) nach einem der voranstehenden Ansprüche, **dadurch gekennzeichnet, dass** sie mindestens einen Magnet aufweist, mit dem das/die Messer (8) an der Messerkopfscheibe (1) fixierbar ist/sind, wobei vorzugsweise ein Magnet auf der ersten Stirnseite (14) vorgesehen ist und/oder ein Magnet auf der zweiten Stirnseite (15) vorgesehen ist.

3. Messerkopfscheibe (1) nach einem der voranstehenden Ansprüche, **dadurch gekennzeichnet, dass** sie einen Abdichtungsrand (3) aufweist, der an beiden Stirnseiten vorgesehen ist.

4. Messerkopfscheibe (1) nach einem der voranstehenden Ansprüche 2 - 3, **dadurch gekennzeichnet, dass** sie zwei Schultern (11) pro Messeranlagefläche (16, 17) aufweist, deren Höhe im Wesentlichen gleich oder etwas geringer ist als die Dicke des Fußes des Messers (8) und deren Abstand im Wesentlichen dem Breitenmaß des Fußes des Messers entspricht.

5. Messerkopfscheibe (1) nach Anspruch 4, **dadurch gekennzeichnet, dass** die Schultern (11) an der ersten Messeranlagefläche in einem Winkel zu den Schultern (11) an der zweiten Messeranlagefläche vorgesehen sind.

6. Messerkopf, aufweisend mindestens eine Messerkopfscheibe (1) gemäß einem der voranstehenden Ansprüche, an der mindestens ein Messer (8) angebracht ist.

7. Messerkopf nach Anspruch 7, **dadurch gekennzeichnet, dass** an den Stirnseiten (6, 10) einer Messerkopfscheibe (1) jeweils ein Messer angebracht ist, wobei die Messer in einem Winkel zueinander vorgesehen sind.

8. Set bestehend aus mehreren Messerkopfscheiben gemäß einem der Ansprüche 1 bis 5, wobei die Winkel, in denen die Messeranlageflächen (16, 17) an der jeweiligen Messerkopfscheibe vorgesehen sind, von Messerkopfscheibe zu Messerkopfscheibe zumindest teilweise unterschiedlich sind.

## Claims

1. Cutter head disc (1) for a chopping device and/or a mixer, to which at least one cutter (8) is attachable and which has a core (9) at the circumference of which a plastics casing (3) is provided, wherein at least one fastening pin (4) per cutter (8) is provided at the core (9), **characterized in that** it has a first and a second end side (6, 10), wherein at least one cutter (8) is attachable to each of the two end sides, wherein the two end sides (6, 10) have a cutter support face (16, 17), the cutter support faces (16, 17) are mutually offset and the fastening pins (4) are connected irreversibly to the core.

2. Cutter head disc (1) according to one of the preceding claims, **characterized in that** it has at least one magnet, with which the cutter(s) (8) is/are fixable to the cutter head disc (1), wherein preferably a magnet is provided on the first end side (14) and/or a magnet is provided on the second end side (15).

3. Cutter head disc (1) according to either of the preceding claims, **characterized in that** it has a sealing rim (3), which is provided on both end sides.

4. Cutter head disc (1) according to either of the preceding Claims 2-3, **characterized in that** it has two shoulders (11) per cutter support face (16, 17), the height of which is substantially the same as or slightly less than the thickness of the root of the cutter (8) and the spacing of which corresponds substantially to the width dimension of the root of the cutter.

5. Cutter head disc (1) according to Claim 4, **characterized in that** the shoulders (11) on the first cutter support face are provided at an angle to the shoulders (11) on the second cutter support face.

6. Cutter head having at least one cutter head disc (1) according to one of the preceding claims, to which at least one cutter (8) is attached.

7. Cutter head according to Claim 7, **characterized in that** a cutter is attached to each of the end sides (6, 10) of a cutter head disc (1), wherein the cutters are provided at an angle to one another.

8. Set consisting of a plurality of cutter head discs according to one of Claims 1 to 5, wherein the angles at which the cutter support faces (16, 17) are provided on the respective cutter head disc differ at least partially from cutter head disc to cutter head disc.

## Revendications

1. Disque de tête porte-lames (1) pour un dispositif de broyage et/ou un mélangeur, sur lequel au moins une lame (8) peut être montée, et comportant un noyau (9) à la périphérie duquel est prévue une enveloppe (3) en matière plastique, au moins un goujon de fixation (4) étant prévu par lame (8) sur ledit noyau (9), **caractérisé en ce qu'**il présente une première face frontale et une deuxième face frontale (6, 10) sur chacune desquelles au moins une lame (8) peut être montée, les deux faces frontales (6, 10) comportant une surface de pose de lame (16, 17), ces surfaces de pose de lame (16, 17) étant tournées l'une par rapport à l'autre et les goujons de fixation (4) étant solidaires à demeure avec le noyau.

2. Disque de tête porte-lames (1) selon l'une quelconque des revendications précédentes, **caractérisé en ce qu'**il comporte au moins un aimant qui fixe ou permet de fixer la ou les lames (8) sur le disque de tête porte-lame (1), avec de préférence un aimant prévu sur la première face frontale (14) et/ou un aimant prévu sur la deuxième face frontale (15).

3. Disque de tête porte-lames (1) selon l'une quelconque des revendications précédentes, **caractérisé en ce qu'**il comporte un bord d'étanchéité (3) prévu sur les deux faces frontales.

4. Disque de tête porte-lames (1) selon l'une quelconque des revendications précédentes 2 et 3, **caractérisé en ce qu'**il présente sur chaque surface de pose de lame (16, 17) comporte deux épaulements (11) dont la hauteur est essentiellement égale ou légèrement inférieure à l'épaisseur du pied de la lame (8) et dont l'écartement correspond essentiellement à la largeur du pied de ladite lame.

5. Disque de tête porte-lames (1) selon la revendication 4, **caractérisé en ce que** les épaulements (11) de la première surface de pose de lame sont prévus avec un angle par rapport aux épaulements (11) de la deuxième surface de pose de lame.

6. Tête porte-lames comportant au moins un disque de tête porte-lames (1) selon l'une quelconque des revendications précédentes et sur laquelle est montée au moins une lame (8).

7. Tête porte-lames selon la revendication 7, **caractérisée en ce qu'**une lame est montée sur chacune des faces frontales (6, 10) d'un disque de tête porte-lames (1), les lames formant un angle entre elles.

8. Ensemble composé de plusieurs disques de tête porte-lame selon l'une quelconque des revendications précédentes 1 à 5, dans lequel les angles sous lesquels les surfaces de pose de lame (16, 17) sont prévues sur chaque disque de tête porte-lame sont, au moins en partie, différents d'un disque de tête porte-lame à l'autre.
